# EUROPÄISCHE PATENTSCHRIFT

(11) **EP 1 487 291 B1**
(45) Veröffentlichungstag und Bekanntmachung des Hinweises auf die Patenterteilung: **17.08.2005**
(21) Anmeldenummer: 03711699.3
(22) Anmeldetag: 25.03.2003
(51) Int. Cl.: A43B 5/04

(54) **SPORTSCHUH, INSBESONDERE SKISCHUH**
SPORTS SHOE, IN PARTICULAR SKI BOOT
CHAUSSURE DE SPORT, EN PARTICULIER CHAUSSURE DE SKI

(30) Priorität: 26.03.2002 AT 4702002
(43) Veröffentlichungstag der Anmeldung: 22.12.2004
(73) Patentinhaber: Aulei Leitner & Auer Oeg, 6150 Steinach am Brenner (AT)
(72) Erfinder: LEITNER, Johann, A-6621 Bichlbach (AT)
(74) Vertreter: Sonn & Partner Patentanwälte
(86) Internationale Anmeldenummer: PCT/AT2003/000083
(87) Internationale Veröffentlichungsnummer: WO 2003/079838

(56) Entgegenhaltungen:
- WO-A-93/18676
- DE-A- 4 138 801
- DE-A- 4 303 189
- FR-A- 2 806 884
- US-A- 5 634 284

## Beschreibung

Die Erfindung betrifft einen Sportschuh, insbesondere einen Skischuh nach dem Oberbegriff des Anspruches 1.

Bei vielen modernen Sportarten, wie z.B. dem alpinen Skilauf, dem Langlauf, dem Eisschnelllauf, dem Inlineskaten etc., werden heutzutage Sportschuhe aus steifem, widerstandsfähigem Material verwendet, die im Zehen- und Fersenbereich über Anschlussstücke verfügen, welche in der Regel in der Schuhsohle integriert sind, so dass durch mechanische Elemente, wie z.B. Skibindungen, eine stabile und der Sportart entsprechend funktionsfähige Verbindung zum Sportgerät, wie z.B. dem Ski, erreicht werden kann.

Diese Schuhe bestehen in der Regel aus einer den Fuß umgreifenden Schale, sowie einer Sohlenplatte. Diese beiden Einheiten können entweder einstückig, z.B. im Kunststoffspritzguss, hergestellt sein, oder bei mehrteiliger Ausführung mechanisch, z.B. durch Verschrauben, Vernieten, Verkleben o.ä., miteinander verbunden sein. Üblicherweise sind bei Skischuhen die Sohlenplatte und die Schale zueinander bezüglich ihrer Längsachsen symmetrisch aufgebaut. Das heißt, dass die natürliche V-Stellung des gesunden menschlichen Fußes bei bequemer, entspannter Standweise in eine parallele Führung am Ski gezwungen wird, wodurch es beim Aufkanten zu einer Verdrehung im Kniegelenk kommt, dementsprechend die Belastungsrichtung nicht mehr in den Knochenachsen, Oberschenkel und Schienbein exakt linear verläuft, sondern über eine Verwinkelung, wodurch Knieverletzungen und Ermüdungserscheinungen auftreten können, aber auch die Ausübung des Skilaufes nicht optimal gewährleistet ist.

Fig. 2 zeigt einen herkömmlichen Schuh mit symmetrischem Aufbau der Schale 1, wobei die Symmetrieachse der Sohlenplatte und die Symmetrieachse SX des Skis 3 deckungsgleich sind. Deutlich erkennbar ist, dass der Ballenschwerpunkt BS zwischen der Symmetrieachse SX des Skis 3 und der Außenkante Ka des Skis 3 liegt.

Diese Konstruktion verursacht unerwünschten Druck auf die Außenkante.

Zur Verbesserung dieser Problematik wird durch die EP 0 634 900 B1 eine Schuhkonstruktion vorgeschlagen, bei der die Verbindungslinie zwischen Fersenmitte und der Mitte des die große Zehe aufnehmenden Sohlenbogens parallel zur Bewegungsrichtung des Skis verläuft. Bei Skischuhkonstruktionen dieser Art kommt allerdings der Ballenschwerpunkt, welcher durch den Mittelpunkt der Ballenachse definiert ist, ebenso zwischen Skilängsachse und Außenkante des Skis zu liegen, wie dies bei Skischuhen mit symmetrischem Aufbau generell der Fall ist. Dadurch wird ein kontraproduktives Verhalten zum Skilauf erzielt, da durch diese Ballenschwerpunktslage verstärkter Druck auf die Außenkante des Skis ausgeübt wird und dieser der gewünschten Bewegungsrichtung des Skis entgegenwirkt.

Durch die DE 41 38 801 A und DE 43 03 189 A sind Skischuhe mit einer Schale und einer Sohle bekannt geworden, wobei die Schale zur Sohle einen Winkel einschließt. Dabei liegt die Ferse innerhalb der Skimitte und der inneren Skikante. Bei diesen bekannten Skischuhen sind insbesondere beim Alpin-Skifahren Schwierigkeiten beim Einleiten eines Schwunges der Skier, insbesondere wenn der Talski über die Innenkante aufgekantet wird, aufgetreten, da die Lage des Ballenschwerpunktes nicht in Betracht gezogen wurde. Da im Ballenbereich die Nervenstränge zusammenlaufen, ist der Ballenschwerpunkt aus biomechanischen Gesichtspunkten für die Einleitung von Bewegungen, insbesondere zum Lenken von Skiern, von besonderer Bedeutung.

Eine ähnliche Konstruktion ist aus US-A-5 634 284 bekannt. Dieses Problem wird bei einem Sportschuh der eingangs erwähnten Art erfindungsgemäß durch die Maßnahme nach dem kennzeichnenden Teil des Anspruches 1 gelöst.

Es hat sich nämlich gezeigt, dass wenn der Ballenschwerpunkt zwischen Skilängsachse und Skiaußenkante liegt, die eingeleitete Kraft genau in der Gegenrichtung zum Aufkanten des Skis bei der Schwungeinleitung wirkt, was zu einer verspäteten Reaktion und zu einem schlechten Fahrverhalten führt.

Durch die Maßnahme nach Anspruch 2 wird die Schwungeinleitung beschleunigt, wodurch ein besonderer Vorteil für den Spitzensport erreicht wird.

Im Folgenden wird die Erfindung an Hand der Zeichnungen näher erläutert.

Es zeigen:
Fig. 1 den Abdruck eines gesunden menschlichen Fußes; und
Fig. 3 eine Ausführungsform eines erfindungsgemäßen Schuhes, wobei zum besseren Verständnis der Erfindung der bekannte Schuh nach Fig. 2 dargestellt ist und die Symmetrieachse S1 des erfindungsgemäßen Schuhes eingezeichnet ist.

In Fig. 1 bezeichnet Y die Ballenachse, die in Punkt BA ballenaußenseitig und in Punkt BI balleninnenseitig begrenzt ist. BS bezeichnet den Ballenschwerpunkt, welcher die Strecke BA-BI halbiert.

In Fig. 3 bezeichnet SX die Symmetrieachse des Skis 3, die mit der Symmetrieachse S2 der Sohlenplatte des Schuhes deckungsgleich ist, wodurch die einwandfreie Funktion der Skibindung gewährleistet bleibt.

Die Symmetrieachse S1 der Schale 1 ist gegenüber der Symmetrieachse S2 der Sohlenplatte 2 um einen Winkel α verdreht, so dass die Fersenmitte zwischen der Symmetrieachse SX des Skis 3 und der Innenkante Ki des Skis 3 zu liegen kommt.

Zusätzlich ist die Achse S1 um ein Maß z im Zehenbereich nach innen versetzt, wodurch der Ballenschwerpunkt BS auf der Symmetrieachse SX des Skis 3 liegt.

Diese Konstruktion bewirkt ein besonders neutrales Fahrverhalten.

Wird das Maß z vergrößert, rückt der Ballenschwerpunkt BS mehr und mehr in Richtung Innenkante Ki des Skis 3. Damit wird eine direktere Schwungeinleitung erreicht, die insbesondere im Spitzensport von Vorteil ist.

## Patentansprüche

1. Sportschuh, insbesondere Skischuh, welcher mit einem am Boden bewegbaren Ski verbindbar ist, und eine Schale sowie eine Sohlenplatte aufweist, wobei die Symmetrieachse (S1) der Schale (1) gegenüber der Symmetrieachse (S2) der Sohlenplatte um einen Winkel (α) verdreht ist, wobei die Fersenmitte zwischen der Symmetrieachse (SX) des Skis (3) und der Innenkante (Ki) des Skis (3) liegt, **dadurch gekennzeichnet, dass** der Mittelpunkt der Ballenachse auf der Längsachse des Skis oder zwischen der Längsachse des Skis und der Skiinnenkante liegt.

2. Sportschuh nach Anspruch 1, **dadurch gekennzeichnet, dass** die Symmetrieachse (SX) des Skis (3) mit der Symmetrieachse (S2) der Sohlenplatte des Schuhes deckungsgleich ist, und dass die Symmetrieachse (S1) der Schale (1) im Zehenbereich um ein Maß (z) im Zehenbereich nach innen versetzt ist, so dass der Ballenschwerpunkt (BS) auf der.Symmetrieachse (SX) des Skis (3) liegt.

## Claims

1. A sports boot, in particular a ski boot, which is capable of being connected to a ski movable along the ground and comprises a shell as well as a sole plate, wherein the axis of symmetry (S1) of the shell (1) is rotated by an angle (α) relative to the axis of symmetry (S2) of the sole plate, wherein the heel center is located between the axis of symmetry (SX) of the ski (3) and the inner edge (Ki) of the ski (3), **characterized in that** the center of the pad axis is located on the longitudinal axis of the ski, or between the longitudinal axis of the ski and the inner edge of the ski.

2. A sports boot according to claim 1, **characterized in that** the axis of symmetry (SX) of the ski (3) is congruent with the axis of symmetry (S2) of the sole plate of the boot, and that the axis of symmetry (S1) of the shell (1) is inwardly offset in the toe region by an amount (z) so that the center of gravity of the pad (BS) is located on the axis of symmetry (SX) of the ski (3) .

## Revendications

1. Chaussure de sport, notamment chaussure de ski, susceptible d'être associée à un ski mobile par rapport au sol et qui comporte une coquille ainsi qu'une plaque formant semelle, l'axe de symétrie (S1) de la coquille (1) formant avec l'axe de symétrie (S2) de la plaque formant semelle un angle (α) et le milieu du talon étant disposé entre l'axe de symétrie (SX) du ski (3) et le bord interne (Ki) du ski (3), cette chaussure étant **caractérisée en ce que** le point médian de l'axe de la partie antérieure de la plante du pied est disposé sur l'axe longitudinal du ski ou est disposé entre l'axe longitudinal du ski et le bord interne du ski.

2. Chaussure de sport selon la revendication 1, **caractérisé en ce que** l'axe de symétrie (SX) du ski (3) et l'axe de symétrie (S2) de la plaque formant semelle de la chaussure sont superposés et **en ce que** l'axe de symétrie (S1) de la coquille (1), dans la zone des orteils, est déplacé d'une distance (z) vers l'intérieur dans la zone des orteils, de sorte que le centre de gravité de la partie antérieure de la plante du pied (BS) soit disposé sur l'axe de symétrie (SX) du ski (3).
